# EUROPÄISCHE PATENTSCHRIFT

(11) **EP 1 267 376 B1**
(45) Veröffentlichungstag und Bekanntmachung des Hinweises auf die Patenterteilung: **12.05.2004**
(21) Anmeldenummer: 01810534.6
(22) Anmeldetag: 01.06.2001
(51) Int. Cl.: H01H 85/42

(54) **Selbstangetriebenes Leistungsschaltgerät**
Self actuated power switch
Interrupteur de puissance autoactivé

(43) Veröffentlichungstag der Anmeldung: 18.12.2002
(73) Patentinhaber: ABB RESEARCH LTD., 8050 Zürich (CH)
(72) Erfinder: Kaltenborn, Uwe, 5405 Baden-Dättwil (CH); Greuter, Felix, 5406 Rütihof (CH); Kriegel, Martin, 5424 Unterehrendingen (CH)
(74) Vertreter: ABB Patent Attorneys

(56) Entgegenhaltungen:
- US-A- 1 957 906
- US-A- 3 265 838
- US-A- 3 268 690
- US-A- 4 520 337
- US-A- 4 945 333
- US-A- 6 005 470

## Beschreibung

### Technisches Gebiet

Die Erfindung betrifft ein Leistungsschaltgerät gemäss dem Oberbegriff des Anspruches 1, das sich insbesondere zum Schalten von Fehlerströmen eignet.

### Stand der Technik

Bei bekannten Leistungsschaltern werden zur Unterbrechung eines Stromes die Schaltstücke der Schaltkontaktanordnung mit Hilfe eines mechanischen Antriebes von ihrer Einschaltstellung in die Ausschaltstellung bewegt. Der beim Trennen der Schaltstücke zwischen diesen brennende Lichtbogen wird durch ein Gas aus einem Druckvolumen beblasen und beim nächsten Nulldurchgang des Stromes gelöscht. Der Druck im Druckvolumen wird durch einen Kolben erzeugt, der ebenfalls vom Antrieb für die Schaltstücke angetrieben wird (siehe z. B. DE-A-198 16 505). Dadurch erfährt der aus vielen Bauteilen bestehende Schalterantrieb eine zusätzliche Beanspruchung und muss dementsprechend dimensioniert werden. Dies bedeutet, dass sich die Herstellungskosten für den Antrieb spürbar auf die Gesamtkosten auswirken.

Aus dem US-Patent 4,945,333 ist ein gattungsgemässes Leistungsschaltgerät bekannt. Dieses Leistungsschaltgerät ist mit einer Schaltkontaktanordnung versehen, die zwei axial, relativ zueinander verschiebliche Schaltstücke aufweist. Diese Schaltstücke sind in geschlossenem Zustand durch ein Schmelzkontaktelement verbunden. Beim Abschalten, also beim Durchschmelzen des Schmelzkontaktelements, wird eine Gasquelle aktiviert. Nach deren Aktivierung gibt die Gasquelle ein Gas ab zur Beblasung des nach dem Schmelzen zwischen den Schaltstücken brennenden und dabei eine Bewegung derselben in ihre Ausschaltstellung bewirkenden Lichtbogens.

### Darstellung der Erfindung

Der Erfindung liegt die Aufgabe zu Grunde, ein Leistungsschaltgerät zu schaffen, das ebenfalls hohe Fehlerströme zu schalten vermag, jedoch im Vergleich zu herkömmlichen Leistungsschaltern von einfacherer Bauweise ist.

Diese Aufgabe wird erfindungsgemäss durch ein die Merkmale des Anspruches 1 aufweisendes Leistungsschaltgerät gelöst.

Beim Auftreten eines Fehlerstromes bestimmter Grösse wird das Schmelzkontaktelement zum Schmelzen gebracht. Zwischen den voneinander beabstandeten Schaltstücken wird nun ein Lichtbogen gezündet, der eine Bewegung der Schaltstücke in ihre Ausschaltstellung bewirkt. Auf einen zusätzlichen mechanischen Antrieb zum Trennen der Schaltstücke kann daher verzichtet werden. Als Lieferant für das zur Beblasung des Lichtbogens benötigte Gas dient eine Gasquelle, vorzugsweise ein im Bereich der Schaltstücke angeordneter Gaserzeuger, der von aussen her mittels eines Zündsignals oder durch Einwirkung der vom Lichtbogen erzeugten Wärme aktiviert wird.

Bevorzugte Weiterausgestaltungen des erfindungsgemässen Leistungsschaltgerätes bilden Gegenstand der abhängigen Ansprüche.

### Kurze Beschreibung der Zeichnungen

Im folgenden wird die Erfindung anhand von Figuren, welche lediglich Ausführungsbeispiele darstellen, näher erläutert. Es zeigen rein schematisch
- Fig. 1a: einen axialen Längsschnitt durch ein erfindungsgemässes Leistungsschaltgerät gemäss einem ersten Ausführungsbeispiel,
- Fig. 1b: einen Schnitt entlang der Linie I-I in Fig. 1a,
- Fig. 2: einen axialen Längsschnitt durch einen Bereich des Schaltergehäuses mit einem Kühlelement,
- Fig. 3a: in einem vergrösserten axialen Längsschnitt den Bereich eines Schmelzkontaktelementes mit einer ersten Ausführungsform eines Auslöseelementes zum Auslösen des Schmelzvorganges,
- Fig. 3b: einen Schnitt entlang der Linie III-III in Fig. 3a,
- Fig. 4a: in einem vergrösserten axialen Längsschnitt den Bereich eines Schmelzkontaktelementes mit einer zweiten Ausführungsform eines Auslöseelementes zum Auslösen des Schmelzvorganges,
- Fig. 4b: einen Schnitt entlang der Linie IV-IV in Fig. 4a,
- Fig. 5a: einen axialen Längsschnitt durch ein erfindungsgemässes Leistungsschaltgerät gemäss einem zweiten Ausführungsbeispiel, und
- Fig. 5b: einen Schnitt entlang der Linie V-V in Fig. 5a.

### Wege zur Ausführung der Erfindung

Das in den Fig. 1a und 1b rein schematisch dargestellte Leistungsschaltgerät 1 weist ein Gehäuse 2 aus einem elektrisch isolierenden Material auf, in dem zwei zu einer Schaltkontaktanordnung gehörende, elektrisch leitende Schaltstücke 3,4 untergebracht sind. An jedes Schaltstück 3,4 ist ein flexibler elektrischer Leiter 5,6 angeschlossen, der durch eine stirnseitige Abschlusswand 7 bzw. 8 des Gehäuses 2 hindurch geführt ist. Jedes Schaltstück 3,4 ist in einem Gleitlager 9 bzw. 10 aus Metall verschiebbar geführt, das sich in Richtung der eine Schaltachse 11 festlegenden Längsachse des Gehäuse 2 erstreckt. Die Gleitlager 9,10 sind in einem Lagerteil 12 aus einem elektrisch isolierenden Material gelagert, der von einer an der Innenwand des Gehäuses 2 anliegenden Halterung 13, die ebenfalls aus einem elektrisch isolierenden Material besteht, umgeben ist.

In ihrer in der Fig. 1a gezeigten Einschaltstellung sind die Schaltstücke 3,4 durch einen Zwischenraum voneinander getrennt und über ein diesen Zwischenraum überbrückendes Schmelzkontaktelement 14 mechanisch und elektrisch miteinander verbunden. Das Schmelzkontaktelement 14 besteht aus einem elektrisch leitenden Material, dessen Schmelzpunkt jedoch tiefer ist als derjenige des Materials der Schaltstücke 3,4. Das Schmelzkontaktelement 14 kann beispielsweise aus einer Legierung bestehen, die aus denselben Materialien (z. B. Ag, Cu, Al) wie die Schaltstücke 3,4 und zusätzlichen Bestandteilen, die den Schmelzpunkt der Legierung senken, zusammengesetzt ist. Es ist aber auch möglich, das Schmelzkontaktelement 14 aus einem Sintermaterial herzustellen, das aus einem Leitermaterial, z. B. Ag, das mit einem andern, den Schmelzpunkt herabsetzenden Werkstoff, z. B. In, dotiert ist, besteht.

In einer Ausnehmung im Gehäuse 2 und der Halterung 13 ist ein als Gasquelle dienender Gaserzeuger 15 angeordnet, der dem Schmelzkontaktelement 14 in radialer Richtung gegenüberliegt und zu einer Löschkammer 16 hin gerichtet ist, in der sich auch die Enden der Schaltstücke 3,4 und das diese verbindende Schmelzkontaktelement 14 befinden. Die Löschkammer 16 öffnet sich über eine Auslassöffnung 17 im Gehäuse 2, die dem Gaserzeuger 15 diametral gegenüberliegt, in einen aussenliegenden, nicht näher dargestellten Auspuffraum, welcher vorzugsweise als geschlossenes Auspuffvolumen ausgebildet ist, um die Gefährdung von Personen auszuschliessen. In diese Auslassöffnung 17 ist ein Kühlelement 18 zum Kühlen der austretenden Gase eingesetzt.

Der Gaserzeuger 15 ist derart aufgebaut, dass er bei seiner Aktivierung ein Gas erzeugt, das möglichst viel Stickstoff, jedoch wenig toxische Verbrennungsprodukte enthält. Bei einer Ausführungsform weist der Gaserzeuger 15 beispielsweise ein gaserzeugendes Material bestehend aus einem Brennstoff und einem Oxidator auf. Dabei kann der Brennstoff überwiegend organische Stickstoffverbindungen, insbesondere Guanidin oder Guanidinderivate, unter Umständen auch noch einen Zusatzstoff wie Mg, Al, Zr, Hf oder Th enthalten. Der Oxidator besteht beispielsweise im wesentlichen aus Nitraten, Chloraten, Perchloraten oder Permanganaten. Um das gaserzeugende Material zu zünden, d. h. den Gaserzeuger 11 zu aktivieren, wird vorzugsweise eine herkömmliche, für eine externe Zündung geeignete Zündkapsel eingesetzt, die ebenfalls einen Brennstoff und einen Oxidator aufweist. Der Brennstoff enthält überwiegend organische Stickstoffverbindungen, insbesondere Guanidin oder Guanidinderivate, während der Oxidator beispielsweise im wesentlichen aus Nitraten, Chloraten, Perchloraten oder Permanganaten besteht. Es ist von Vorteil, ein Zündmaterial zu verwenden, das bei einer vorgegebenen Temperatur sicher zündet.

Anstelle eines Gaserzeugers der vorstehend beschriebenen Art kann auch ein sogenannter Kaltgasgenerator verwendet werden, der ein Gas mit einer Temperatur von weniger als 100° C erzeugt. Ein Beispiel eines geeigneten Kaltgasgenerators ist in der RU-C-2 108 282 zu finden.

Die Wirkungsweise des Leistungsschaltgerätes 1 ist wie folgt:

Erreicht im Falle eines Fehlers der über die Schaltstücke 3,4 und das Schmelzkontaktelement 14 fliessende Strom einen Wert, der gleich oder grösser ist als der Fehlerstrom, für den das Schmelzkontaktelement 14 ausgelegt ist, so erwärmt sich das Material des Schmelzkontaktelementes 14 auf seine Schmelztemperatur und das Schmelzkontaktelement 14 schmilzt. Zwischen den Schaltstücken 3,4 wird ein Lichtbogen gezündet, der einen Druckaufbau in der Löschkammer 16 zur Folge hat. Dabei liefert der Pinchdruck des Lichtbogens einen wesentlichen Beitrag zum Aufbau dieses Druckes, der die beiden Schaltstücke 3,4 auseinander treibt. Letztere werden durch die Gleitlager 9,10 geführt längs der Schaltachse 11 in ihre Ausschaltstellung zurück bewegt. Diese Bewegung der Schaltstücke 3,4 wird durch die als Prallelemente ausgebildeten Abschlusswände 7,8 begrenzt.

Durch die vom Lichtbogen abgestrahlte Wärme wird das Zündmaterial des Gaserzeugers 15 auf seine Zündtemperatur erwärmt und gezündet, was zu einer Zündung des gaserzeugenden Materials führt. Durch das dabei entstehende Löschgas wird der Lichtbogen intensiv beblasen, was zu einer derartigen Erhöhung der Bogenspannung beiträgt, dass der Fehlerstrom beim nächsten Nulldurchgang gelöscht wird. Es ist von Vorteil, wenn das aus dem Gasgenerator 15 ausströmende Gas mittels einer nicht gezeigten Düse so geführt wird, dass die Lichtbogensäule als Folge der Beblasung stark verlängert wird. Mit einer solchen Massnahme kann der Löschvorgang wirksam unterstützt werden. Die sich in der Löschkammer 16 bildenden heissen Gase treten durch die Auslassöffnung 17 in das erwähnte geschlossene Auspuffvolumen aus.

Die Zündung des Gaserzeugers 15 kann statt wie beschrieben durch die Wärmestrahlung des Lichtbogens auch mit Hilfe eines Zündsignals, das von einer externen Zündschaltung erzeugt wird, ausgelöst werden. Eine solche Ausführungsform wird anhand der Fig. 5a beschrieben werden.

In der Fig. 2 ist eine mögliche Ausführungsform eines aus Metall bestehenden Kühlelementes 18 dargestellt, das wie bereits beschrieben in eine Auslassöffnung 17 im Gehäuse 2 eingesetzt ist und dem Gaserzeuger 15 diametral gegenüber liegt. Dieses Kühlelement 18 weist mehrere in einem Abstand voneinander angeordnete, gelochte Scheiben 19 auf. Dabei sind Löcher 20 in benachbarten Scheiben 19 seitlich so gegeneinander versetzt, dass die durch das Kühlelement 18 hindurchtretende Gasströmung mehrfach umgelenkt und das Gas dabei wirksam gekühlt wird. Durch die besondere Ausbildung des Kühlelementes 18 wird im weiteren der durch die Gasströmung zum Kühlelement 18 getriebene Lichtbogen unterteilt, wobei die Fusspunkte der entstehenden Teillichtbögen aktiv gekühlt werden.

In den Gleitlagern 9, 10 sind in bestimmten Abständen Zwischenräume 21 vorgesehen. Die dadurch erzielte Unterteilung der Gleitlager 9,10 in mehrere voneinander beabstandete Abschnitte verhindert ein Verklemmen der Schaltstücke 3,4 während ihrer Verschiebebewegung und führt zu einer Unterteilung des Lichtbogens in mehrere Teillichtbögen. Letztere brennen mit ihren Fusspunkten an der Oberfläche der metallischen Gleitlagerabschnitte. Der dabei erfolgende Abbrand führt zu einer Kühlung dieser Fusspunkte. Die erwähnte Unterteilung des Lichtbogens und die Kühlung der Lichtbogenfusspunkte tragen wesentlich zu einer erwünschten Erhöhung der Bogenspannung bei.

Die Zwischenräume 21 zwischen den Abschnitten der Gleitlager 9,10 können wie in der Fig. 1a gezeigt leer sein oder mit Formkörpern aus einem Kühlmedium gefüllt werden. Geeignete Kühlmedien sind z. B. Gesteinsmehle wie SiO₂, Al(OH)₃, Al₂O₃ und TiO₂ sowie Stickstoff abgebende Materialien, z. B. Guanidine und Guanidinderivate.

In den Fig. 3a,3b und 4a,4b sind Ausführungsformen gezeigt, bei denen das Schmelzkontaktelement 14 mit Hilfe eines Auslöseelementes 22 zum Schmelzen gebracht wird. Das Auslöseelement 22 wird vorzugsweise so ausgebildet, dass bei seiner Aktivierung mittels eines Zündsignales eine exotherme Reaktion auslöst wird.

Bei der in den Fig. 3a und 3b dargestellten Variante umgibt das Auslöseelement 22 das Schmelzkontaktelement 14, während beim Ausführungsbeispiel gemäss den Fig. 4a und 4b das Auslöseelement 22 im Inneren des Schmelzkontaktelementes 14 angeordnet ist.

Vorzugsweise besteht das Auslöseelement 22 im wesentlichen aus einem Abbrandmaterial, das einen Brennstoff und einen Oxidator enthält, welche bei Erreichen einer Zündtemperatur miteinander reagieren. Die dabei freigesetzte grosse Wärmemenge hat ein Schmelzen des Schmelzkontaktelementes 14 zur Folge.

Als Brennstoff eignen sich beispielsweise Guanidine und Guanidinderivate, während als Oxidator vorzugsweise sauerstoffreiche Verbindungen, vor allem Nitrate, Chlorate, Perchlorate und Permanganate Verwendung finden. Zur Erhöhung der thermischen Ausbeute können dem Brennstoff bzw. dem Oxidator Stoffe beigemischt werden, die miteinander eine thermitische Reaktion eingehen, z. B. Metalle und Metalloxide.

Um die Abbrandmasse auf ihre Zündtemperatur zu bringen ist in diese ein Zündelement 23 eingebettet, das an eine Zündschaltung angeschlossen ist, welche ein Zündsignal zur Auslösung des Zündelementes 23 erzeugt, wie das anhand der Ausführungsform gemäss der Fig. 5a beschrieben werden wird.

In den Fig. 5a und 5b ist ein anderes Ausführungsbeispiel eines erfindungsgemässen Leistungsschaltgerätes 1 gezeigt, das sich vom ersten Ausführungsbeispiel gemäss den Fig. 1a, 1b in erster Linie durch eine andere Anordnung des Gaserzeugers unterscheidet.

Wie die Fig. 5a zeigt sind im Gehäuse 2 zwei Gaserzeuger 15 und 15a untergebracht, die sich in Richtung der Schaltachse 11 gegenüber liegen. Jeder Gaserzeuger 15,15a weist einen sich in Richtung der Schaltachse 11 erstreckenden Durchlass 24 bzw. 25 auf, durch den sich einer der elektrischen Leiter 5 bzw. 6 hindurch erstreckt und in dem das zugeordnete Schaltstück 3 bzw. 4 bei seiner Verschiebung in die Ausschaltstellung verläuft. Die Gaserzeuger 15,15a weisen ebenfalls ein gaserzeugendes Material auf, das aus einem Brennstoff und einem Oxidator besteht. In das gaserzeugende Material ist ein Zündauslöser 26 aus einem geeigneten Zündmaterial eingebettet, der über eine Verbindungsleitung 27 mit einem Ausgang einer nur schematisch dargestellten Zündschaltung 28 verbunden ist. Eingangsseitig ist die Zündschaltung 28 an einen in der Fig. 5a nur schematisch angedeuteten Stromwandler 29 angeschlossen, der zur Messung des durch die Schaltstücke 3,4 und das Schmelzkontaktelement 14 fliessenden Stromes dient. Ein zweiter Ausgang der Zündschaltung 28 ist über eine Verbindungsleitung 30 mit dem Zündelement 23 des Auslöseelementes 22 verbunden, das wie anhand der Fig. 3a,3b und 4a,4b beschrieben dazu dient, ein Schmelzen des Schmelzkontaktelementes 14 auszulösen.

Um das von den Gaserzeugern 15,15a erzeugte Gas in den Bereich des Lichtbogens, d. h. zur Löschkammer 16, zu bringen sind im Lagerteil 12 Kanäle 31 vorgesehen, die sich in Richtung der Schaltachse 11 erstrecken und die Löschkammer 16 mit Hohlräumen 32 bzw. 32a verbinden, die benachbart zu den Gaserzeugern 15 bzw. 15a im Gehäuse 2 vorgesehen sind. Im Bereich der Auslässe der Kanäle 31 ist in die Löschkammer 16 ein ein Löschmittel 33 enthaltender Einsatz 34 angeordnet. Das Löschmittel 33 ist in einer Kammer 35 untergebracht, in die die Kanäle 31 münden und die zum Schmelzkontaktelement 15 hin durch eine Folie 36 abgeschlossen ist. Die Folie 36 sollte für Wasserdampf undurchlässig sein und kann beispielsweise aus Metall oder einem Polymerkunstststoff bestehen. Als Löschmittel 33 wird vorzugsweise ein sehr feinkörniges Oxidpulver verwendet. Dafür besonders geeignete Materialien sind SiO₂, Al(OH)₃, Al₂O₃ und TiO₂.

Die Funktionsweise des Leistungsschaltgerätes 1 gemäss den Fig. 5a,5b ist weitgehend identisch mit derjenigen der anhand der Fig.1a, 3a und 4a beschriebenen Ausführungsformen und ist zusammengefasst wie folgt:

Wird bei der Überwachung des durch die Schaltstücke 3,4 fliessenden Stromes ein rascher Stromanstieg festgestellt, der auf einen Fehlerstrom schliessen lässt, so erzeugt die Zündschaltung 28 Zündsignale, die über die Verbindungsleitung 30 dem Zündelement 23 des Auslöseelementes 22 für das Schmelzkontaktelement 14 und über die Verbindungsleitung 27 den Zündauslösern 26 der Gaserzeuger 15,15a zugeführt wird. Nach dem Aufschmelzen des Schmelzkontaktelementes 14 wird zwischen den Schaltstücken 3,4 ein Lichtbogen gezündet. Gleichzeitig erzeugen die aktivierten Gaserzeuger 15,15a ein Gas, das über die Kanäle 31 zur Löschkammer 16 geleitet wird. Durch den Druck des in die Kammer 35 einströmenden Gases wird die Folie 36 zerstört. Die Pulverpartikel des Löschmittels 33 werden fein verteilt in den Lichtbogen geblasen und schmelzen auf, wodurch dem Lichtbogen Energie entzogen wird. Damit wird eine Kühlung des Lichtbogens erreicht. Natürlich wird durch die Beblasung des Lichtbogens zusätzlich noch die anhand der Fig. 1a beschriebene Wirkung erzielt.

Es ist auch eine Variante des in den Fig.5a,5b gezeigten Leistungsschaltgerätes 1 möglich, bei der auf den ein Löschmittel 33 enthaltenden Einsatz 34 verzichtet wird.

Bei einer weiteren Variante des Leistungsschaltgerätes 1 gemäss den Fig. 5a,5b wird darauf verzichtet, mittels externen Zündsignalen die Gaserzeuger 15,15a zu aktivieren sowie das Schmelzkontaktelement 15 zum Schmelzen zu bringen. Vielmehr wird wie beim Ausführungsbeispiel gemäss Fig. 1a das Schmelzkontaktelement 14 durch den durchfliessenden Fehlerstrom auf die Schmelztemperatur erwärmt und so zum Schmelzen gebracht. Das löst die Zündung eines Zündelementes (in den Fig. 5a und 5b nicht gezeigt) aus, das sich vom Bereich des Schmelzkontaktelementes 14 durch die Folie 36 hindurch zu den Gaserzeugern 15,15a erstreckt. Nach dem Anzünden brennt sich das Zündelement durch die Folie 36 hindurch, womit das Löschmittel 33 des Einsatzes 34 freigegeben wird. Anschliessend zündet das Zündelement die Gaserzeuger 15,15a. Auch diese Variante kann ohne den ein Löschmittel 33 enthaltenden Einsatz 34 realisiert werden.

Das zur Beblasung des Lichtbogens benötigte Gas kann auch von anderen Gasquellen als von den beschriebenen Gaserzeugern 15,15a geliefert werden, z. B. von Druckgasflaschen, die beim Schmelzen des Schmelzkontaktelementes 14 aktiviert werden.

Wie beschrieben kommen die erfindungsgemässen Leistungsschaltgeräte 1 ohne einen zusätzlichen mechanischen Schalterantrieb aus, was sich kostensparend auswirkt. Zwar können die Leistungsschaltgeräte 1 nur einmal schalten. Durch einen geeigneten modularen Aufbau kann jedoch erreicht werden, dass ein Grossteil der eingesetzten Komponenten wieder verwendet werden kann. Die erfindungsgemässen Leistungsschaltgeräte 1 eignen sich ganz speziell dazu, mit einem Lastschalter in Reihe geschaltet zu werden. Nennströme werden vom Lastschalter geschaltet, während das Leistungsschaltgerät 1 die Wegschaltung von Fehlerströmen übernimmt.

### Bezugszeichenliste

- 1: Leistungsschaltgerät
- 2: Gehäuse
- 3,4: Schaltstück
- 5,6: elektrischer Leiter
- 7,8: Abschlusswand
- 9,10: Gleitlager
- 11: Schaltachse
- 12: Lagerteil
- 13: Halterung
- 14: Schmelzkontaktelement
- 15,15a: Gaserzeuger
- 16: Löschkammer
- 17: Auslassöffnung
- 18: Kühlelement
- 19: gelochte Scheibe
- 20: Loch
- 21: Zwischenraum
- 22: Auslöseelement
- 23: Zündelement
- 24,25: Durchlass
- 26: Zündauslöser
- 27: Verbindungsleitung
- 28: Zündschaltung
- 29: Stromwandler
- 30: Verbindungsleitung
- 31: Kanal
- 32,32a: Hohlraum
- 33: Löschmittel
- 34: Einsatz
- 35: Kammer
- 36: Folie

## Patentansprüche

1. Leistungsschaltgerät (1) mit einer Schaltkontaktanordnung, die zwei relativ zueinander längs einer Schaltachse (11) von einer Einschaltstellung in eine Ausschaltstellung verstellbare Schaltstücke (3,4) aus einem elektrisch leitenden Material aufweist, die in der Ausschaltstellung in axialer Richtung um eine Schaltstrecke voneinander beabstandet sind, und mit einer Anordnung zum Erzeugen einer gegen den sich beim Trennen der Schaltstücke (3,4) bildenden Lichtbogen gerichteten Gasströmung, wobei in der Einschaltstellung die Schaltstücke (3,4) zwischen sich einen Zwischenraum bilden und über ein diesen Zwischenraum überbrückendes Schmelzkontaktelement (14) mechanisch und elektrisch miteinander verbunden sind, das aus einem elektrisch leitenden Material besteht, dessen Schmelzpunkt tiefer ist als der Schmelzpunkt des Materials der Schaltstücke (3,4), und wobei mindestens eine beim Schmelzen des Schmelzkontaktelementes (14) aktivierbare, als mindestens ein Gaserzeuger (15,15a) ausgebildete, Gasquelle vorhanden ist, die nach ihrer Aktivierung ein Gas zur Beblasung des nach dem Schmelzen des Schmelzkontaktelementes (14) zwischen den Schaltstücken (3,4) brennenden und dabei eine Bewegung derselben in ihre Ausschaltstellung bewirkenden Lichtbogens abgibt, **dadurch gekennzeichnet,**
- **dass** zwei in Richtung der Schaltachse (11) voneinander beabstandete Gaserzeuger (15,15a) vorgesehen sind, welche über Kanäle (31) mit einer zwischen den Gaserzeugern (15,15a) liegenden Löschkammer (16) verbunden sind, die die Enden der sich in ihrer Einschaltstellung befindlichen Schaltstücke (3,4) sowie das Schmelzkontaktelement (14) umgibt.

2. Leistungsschaltgerät nach Anspruch 1, **dadurch gekennzeichnet, dass** die Gasquelle ein Behälter mit einem unter Druck stehenden Gas ist.

3. Leistungsschaltgerät nach Anspruch 1, **dadurch gekennzeichnet, dass** das Schmelzkontaktelement (14) aus einer Legierung besteht, die aus den für die Schaltstücke (3,4) verwendeten Materialien und zusätzlichen, den Schmelzpunkt der Legierung herabsetzenden Bestandteilen zusammengesetzt ist.

4. Leistungsschaltgerät nach Anspruch 1, **dadurch gekennzeichnet, dass** das Schmelzkontaktelement (14) aus einem Sintermaterial hergestellt ist, das aus einem elektrisch leitenden Material, insbesondere Ag, und einem anderen, den Schmelzpunkt herabsetzenden Werkstoff, vorzugsweise In, besteht.

5. Leistungsschaltgerät nach Anspruch 1, **dadurch gekennzeichnet, dass** der Gaserzeuger (15,15a) ein aus einem Brennstoff und einem Oxidator bestehendes gaserzeugendes Material enthält.

6. Leistungsschaltgerät nach Anspruch 5, **dadurch gekennzeichnet, dass** der Brennstoff organische Stickstoffverbindungen, insbesondere Guanidin oder Guanidinverbindungen, enthält.

7. Leistungsschaltgerät nach Anspruch 5 oder 6, **dadurch gekennzeichnet, dass** der Oxidator im wesentlichen aus Nitraten, Chloraten, Perchloraten oder Permanganaten besteht.

8. Leistungsschaltgerät nach einem der Ansprüche 5 bis 7, **dadurch gekennzeichnet, dass** der Gaserzeuger (15,15a) ein zur Zündung des gaserzeugenden Materials dienendes Zündmaterial enthält, das vorzugsweise aus einem Brennstoff und einem Oxidator besteht.

9. Leistungsschaltgerät nach Anspruch 1, **dadurch gekennzeichnet, dass** der Gaserzeuger ein Kaltgasgenerator ist.

10. Leistungsschaltgerät nach einem der Ansprüche 2 bis 9, **dadurch gekennzeichnet, dass** der Gaserzeuger (15) im Bereich einer Löschkammer (16), die die Enden der sich in ihrer Einschaltstellung befindlichen Schaltstücke (3,4) sowie das Schmelzkontaktelement (14) umgibt, angeordnet ist.

11. Leistungsschaltgerät nach einem der Ansprüche 2 bis 10, **gekennzeichnet durch** eine mit dem Gaserzeuger (15) verbundene Zündschaltung (28) zur Erzeugung eines den Gaserzeuger (15) aktivierenden Zündsignals.

12. Leistungsschaltgerät nach einem der Ansprüche 1 bis 11, **dadurch gekennzeichnet, dass** das Schmelzkontaktelement (14) mit einem, mittels eines von einer Zündschaltung (28) erzeugten Zündsignals aktivierbaren Auslöseelement (22) in Verbindung steht, durch das nach der Aktivierung eine ein Schmelzen des Schmelzkontaktelementes (14) bewirkende Wärmemenge freigesetzt wird, wobei das Auslöseelement (22) vorzugsweise einen Brennstoff und einen Oxidator enthält.

13. Leistungsschaltgerät nach Anspruch 1 oder 11, **dadurch gekennzeichnet, dass** zwischen dem Gaserzeuger (15) bzw. den Gaserzeugern (15,15a) und der Löschkammer (16) eine im Strömungspfad des Gases liegende Kammer (35) angeordnet ist, die ein Löschmittel (33), vorzugsweise ein Löschpulver, insbesondere ein Oxidpulver, enthält.

14. Leistungsschaltgerät nach Anspruch 10, **dadurch gekennzeichnet, dass** die Löschkammer (16) über ein Kühlelement (18) mit einem vorzugsweise geschlossenen Auspuffraum verbunden ist.

15. Leistungsschaltgerät nach einem der Ansprüche 1 bis 14, **dadurch gekennzeichnet, dass** die Schaltstücke (3,4) in Gleitlagern (9,10) geführt sind, die sich in Richtung der Schaltachse (11) erstrecken.

16. Leistungsschaltgerät nach Anspruch 15, **dadurch gekennzeichnet, dass** die Gleitlager (9,10) mit in Richtung der Schaltachse (11) voneinander beabstandeten Zwischenräumen (21) versehen sind, die vorzugsweise mit einem Kühlmedium, beispielsweise einem Gesteinsmehl, gefüllt sind.

## Claims

1. Power switching device (1) having a switching contact arrangement, which has two switching pieces (3, 4) which are made of an electrically conductive material, can be moved relative to one another along a switching axis (11) from a connected position into a disconnected position and, in the disconnected position, are spaced apart from one another in the axial direction by a switching path, and having an arrangement for producing a flow of gas in the opposite direction to the arc forming when the switching pieces (3, 4) are separated, the switching pieces (3, 4), in the connected position, forming an interspace between them and being mechanically and electrically connected to one another by means of a fusible contact element (14), which bridges this interspace and is made of an electrically conductive material having a melting point which is lower than the melting point of the material of the switching pieces (3, 4), and at least one gas source being provided, which can be activated when the fusible contact element (14) melts, is in the form of at least one gas producer (15, 15a) and, once activated, emits a gas for blowing the arc which burns between the switching pieces (3, 4) once the fusible contact element (14) has melted and, in the process, causes said switching pieces (3, 4) to move to their disconnected position, **characterized**
- **in that** two gas producers (15, 15a) are provided, which are spaced apart from one another in the direction of the switching axis (11) and are connected, by means of channels (31), to an arcing chamber (16), which is positioned between the gas producers (15, 15a) and surrounds the ends of the switching pieces (3, 4) which are located in their connected position, as well as the fusible contact element (14).

2. Power switching device according to Claim 1, **characterized in that** the gas source is a container having a pressurized gas.

3. Power switching device according to Claim 1, **characterized in that** the fusible contact element (14) is made of an alloy which is composed of the materials used for the switching pieces (3, 4) and additional constituents which reduce the melting point of the alloy.

4. Power switching device according to Claim 1, **characterized in that** the fusible contact element (14) is produced from a sintered material, which is made of an electrically conductive material, in particular Ag, and another material which reduces the melting point, preferably In.

5. Power switching device according to Claim 1, **characterized in that** the gas producer (15, 15a) contains a gas-producing material which is made of a fuel and an oxidizer.

6. Power switching device according to Claim 5, **characterized in that** the fuel contains organic nitrogen compounds, in particular guanidine or guanidine compounds.

7. Power switching device according to Claim 5 or 6, **characterized in that** the oxidizer essentially comprises nitrates, chlorates, perchlorates or permanganates.

8. Power switching device according to one of Claims 5 to 7, **characterized in that** the gas producer (15, 15a) contains an ignition material which serves the purpose of igniting the gas-producing material and is preferably made of a fuel and an oxidizer.

9. Power switching device according to Claim 1, **characterized in that** the gas producer is a cold-gas generator.

10. Power switching device according to one of Claims 2 to 9, **characterized in that** the gas producer (15) is arranged in the region of an arcing chamber (16), which surrounds the ends of the switching pieces (3, 4) which are located in their connected position, as well as the fusible contact element (14).

11. Power switching device according to one of Claims 2 to 10, **characterized by** an ignition circuit (28), which is connected to the gas producer (15), for producing an ignition signal activating the gas producer (15).

12. Power switching device according to one of Claims 1 to 11, **characterized in that** the fusible contact element (14) is connected to a tripping element (22), which can be activated by means of an ignition signal produced by an ignition circuit (28) and, once activated, releases a quantity of heat which causes the fusible contact element (14) to melt, the tripping element (22) preferably containing a fuel and an oxidizer.

13. Power switching device according to Claim 1 or 11, **characterized in that** arranged between the gas producer (15) or the gas producers (15, 15a) and the arcing chamber (16) is a chamber (35), which is positioned in the flow path of the gas and contains an arc-quenching medium (33), preferably an arc-quenching powder, in particular an oxide powder.

14. Power switching device according to Claim 10, **characterized in that** the arcing chamber (16) is connected to a preferably enclosed exhaust space by means of a cooling element (18).

15. Power switching device according to one of Claims 1 to 14, **characterized in that** the switching pieces (3, 4) are guided in sliding bearings (9, 10) which extend in the direction of the switching axis (11).

16. Power switching device according to Claim 15, **characterized in that** the sliding bearings (9, 10) are provided with interspaces (21), which are spaced apart from one another in the direction of the switching axis (11) and are preferably filled with a cooling medium, for example ground minerals.

## Revendications

1. Appareillage de commutation de puissance (1) comportant un arrangement de contacts de commutation qui présente deux éléments de commutation (3, 4) en un matériau conducteur d'électricité qui peuvent être déplacés l'un par rapport à l'autre le long d'un axe de commutation (11) entre une position de connexion et une position de déconnexion, lesquels sont espacés l'un de l'autre en position de déconnexion dans le sens axial d'un trajet de commutation, et comportant un arrangement destiné à générer un courant de gaz dirigé contre l'arc électrique qui se forme lors de la séparation des éléments de commutation (3, 4), avec lequel les éléments de commutation (3, 4) en position de connexion forment entre eux un espace intermédiaire et sont reliés entre eux mécaniquement et électriquement par le biais d'un élément de contact fusible (14) qui enjambe cet espace intermédiaire, lequel se compose d'un matériau conducteur d'électricité dont le point de fusion est inférieur au point de fusion du matériau des éléments de commutation (3, 4), et avec lequel il existe au moins une source de gaz réalisée sous la forme d'au moins un générateur de gaz (15, 15a) pouvant être activée lors de la fusion de l'élément de contact fusible (14), laquelle, après son activation, délivre un gaz pour souffler l'arc électrique qui s'amorce après la fusion de l'élément de contact fusible (14) entre les éléments de commutation (3, 4) et provoque ainsi un déplacement de ceux-ci dans leur position de déconnexion, **caractérisé en ce**
- **qu'**il existe deux générateurs de gaz (15, 15a) espacés l'un de l'autre dans le sens de l'axe de commutation (11), lesquels sont reliés par le biais de canaux (31) avec une chambre d'extinction (16) qui se trouve entre les générateurs de gaz (15, 15a), laquelle entoure les extrémités des éléments de commutation (3, 4) dans leur position de connexion ainsi que l'élément de contact fusible (14).

2. Appareillage de commutation de puissance selon la revendication 1, **caractérisé en ce que** la source de gaz est un récipient avec un gaz sous pression.

3. Appareillage de commutation de puissance selon la revendication 1, **caractérisé en ce que** l'élément de contact fusible (14) est constitué d'un alliage qui se compose des mêmes matériaux que ceux utilisés pour les éléments de commutation (3, 4) et de composantes supplémentaires qui abaissent le point de fusion de l'alliage.

4. Appareillage de commutation de puissance selon la revendication 1, **caractérisé en ce que** l'élément de contact fusible (14) est constitué d'un matériau fritté qui se compose d'un matériau conducteur d'électricité, notamment de l'Ag, et d'un autre matériau qui abaisse le point de fusion, par exemple de l'In.

5. Appareillage de commutation de puissance selon la revendication 1, **caractérisé en ce que** le générateur de gaz (15, 15a) contient un matériau générateur de gaz composé d'un combustible et d'un oxydant.

6. Appareillage de commutation de puissance selon la revendication 5, **caractérisé en ce que** le combustible contient des composés organiques à base d'azote, notamment de la guanidine ou des dérivés de guanidine.

7. Appareillage de commutation de puissance selon la revendication 5 ou 6, **caractérisé en ce que** l'oxydant se compose essentiellement de nitrates, de chlorates, de perchlorates ou de permanganates.

8. Appareillage de commutation de puissance selon l'une des revendications 5 à 7, **caractérisé en ce que** le générateur de gaz (15, 15a) contient un matériau d'allumage qui sert à allumer le matériau générateur de gaz, lequel se compose de préférence d'un combustible et d'un oxydant.

9. Appareillage de commutation de puissance selon la revendication 1, **caractérisé en ce que** le générateur de gaz est un générateur de gaz froid.

10. Appareillage de commutation de puissance selon l'une des revendications 2 à 9, **caractérisé en ce que** le générateur de gaz (15) est disposé dans la zone de la chambre d'extinction (16), laquelle entoure les extrémités des éléments de commutation (3, 4) qui se trouvent en position de connexion ainsi que l'élément de contact fusible (14).

11. Appareillage de commutation de puissance selon l'une des revendications 2 à 10, **caractérisé par** un circuit d'allumage (28) relié au générateur de gaz (15) en vue de générer un signal d'allumage qui active le générateur de gaz (15).

12. Appareillage de commutation de puissance selon l'une des revendications 1 à 11, **caractérisé en ce que** l'élément de contact fusible (14) se trouve en liaison avec un élément de déclenchement (22) pouvant être activé par un signal d'allumage généré par le circuit d'allumage (28), lequel libère, après l'activation, une quantité de chaleur qui provoque la fusion de l'élément de contact fusible (14), l'élément de déclenchement (22) contenant ici de préférence un combustible et un oxydant.

13. Appareillage de commutation de puissance selon la revendication 1 ou 11, **caractérisé en ce qu'**entre le générateur de gaz (15) ou les générateurs de gaz (15, 15a) et la chambre d'extinction (16) est disposée une chambre (35) qui se trouve dans le trajet d'écoulement du gaz et qui contient un agent d'extinction (33), de préférence une poudre d'extinction, notamment une poudre d'oxyde.

14. Appareillage de commutation de puissance selon la revendication 10, **caractérisé en ce que** la chambre d'extinction (16) est reliée par le biais d'un élément de refroidissement (18) avec un espace d'échappement de préférence fermé.

15. Appareillage de commutation de puissance selon l'une des revendications 1 à 14, **caractérisé en ce que** les éléments de commutation (3, 4) sont guidés dans des paliers lisses (9, 10) qui s'étendent dans le sens de l'axe de commutation (11).

16. Appareillage de commutation de puissance selon la revendication 15, **caractérisé en ce que** les paliers lisses (9, 10) sont munis d'espaces intermédiaires (21) espacés les uns des autres dans le sens de l'axe de commutation (11), lesquels sont de préférence remplis d'un fluide de refroidissement, par exemple une poussière minérale.
